# EUROPÄISCHE PATENTSCHRIFT

(11) **EP 0 063 111 B1**
(45) Veröffentlichungstag und Bekanntmachung des Hinweises auf die Patenterteilung: **27.12.1985**
(21) Anmeldenummer: 82890036.5
(22) Anmeldetag: 08.03.1982
(51) Int. Cl.: E01C 13/00, B02C 18/44

(54) **Belag für Sportplätze, insbesondere für Tennisplätze, sowie ein Verfahren zur Herstellung des Belagmaterials**
Surfacing for sports grounds, particularly for tennis courts, and a method of producing the surfacing material
Revêtement pour terrain de sport, notamment de tennis, ainsi qu'un procédé pour la production du matériau de revêtement

(30) Priorität: 09.03.1981 AT 1056/81
(43) Veröffentlichungstag der Anmeldung: 20.10.1982
(73) Patentinhaber: Schobermayr, Harald, Dipl.-Ing., A-8706 Leoben (AT); Krumböck, Erwin, Dipl.-Ing., A-8706 Leoben (AT)
(72) Erfinder: Schobermayr, Harald, Dipl.-Ing., A-8706 Leoben (AT); Krumböck, Erwin, Dipl.-Ing., A-8706 Leoben (AT)
(74) Vertreter: Stampfer, Heinz

## Beschreibung

Die Erfindung betrifft einen Belag für Tennisplätze oder ähnlich beanspruchte Sportplätze, der an seiner Oberfläche eine lose geschüttete, Kunststoffteilchen enthaltende Schicht aufweist, sowie ein Verfahren zur Herstellung dieser Kunststoffteilchen.

Bei Sportarten wie bei Tennis, bei denen der Sportler viel Laufarbeit mit Starten, Beschleunigen und vielfach abruptem Abbremsen zu bewältigen hat, haben sich bisher insbesondere Rasenplätze oder, bei den sogenannten Hartplätzen, Spielplätze mit einer Oberflächenschicht aus lose geschütteten und gewalzten Ziegelmehl bewährt. Ein wesentlicher Vorteil solcher Ziegelmehlplätze liegt darin, daß der Sportler bei einer abrupten Abbremsbewegung mit dem abbremsenden Bein geringfügig ausgleitet, wodurch die dabei aufzunehmenden Spitzenbelastungen verringert und die Gelenke und Bänder der Beine geschont werden. Andererseits sind Elastizität, Dämpfung und das Reibungsverhalten eines gewalzten Ziegelmehlbelages besonders günstig.

Nachteile der Ziegelmehlplätze bestehen in dem hohen Pflegeaufwand; der Platz muß regelmäßig gewalzt und befeuchtet werden. Bei einer zu geringen Feuchtigkeit besteht außerdem eine Neigung zum Stauben. Das Ziegelmehl unterliegt ferner einem ständigen Verschleiß und muß von Zeit zu Zeit erneuert werden. Aus diesem Grund und der Notwendigkeit einer Befeuchtung, die in geschlossenen Räumen oft zu einer unangenehmen hohen Luftfeuchtigkeit führt, ist der Einsatz von solchen Ziegelmehlbelägen in geschlossenen Sporthallen problematisch.

Um die Nachteile dieser Ziegelmehlbeläge zu vermeiden, wurde in der CH-A-611 959 ein insbesondere für Tennisplätze geeigneter Sportplatzbelag vorgeschlagen, bei dem eine Trägerschicht vorgesehen ist, in der Stabilisierungskörner z. B. aus Gummi fest eingebettet sind, welche etwa mit einem Drittel ihrer Höhenabmessung aus der Trägerschicht herausragen. Auf diese Trägerschicht wird dann eine relativ dünne Deckschicht aus feinem Gummigranulat mit einer Körnung von 0,5 bis 1,5 mm aufgebracht, welche die Zwischenräume zwischen den aus der Trägerschicht herausragenden Stabilisierungskörnern ausfüllt und deren Spitzen bedeckt. Wenn sich der Sportler nun von dem Belag abdrückt, werden die Spitzen der Stabilisierungskörnervon der Profilsohle des Tennis- oder Sportschuhes erfaßt, was z. B. beim Starten ein einwandfreies Abdrücken ermöglicht. Das beim Abbremsen gewünschte geringfügige Ausgleiten wird durch das feine Gummigranulat der Deckschicht gewährleistet, wobei ein stärkeres seitliches Verschieben des Deckschicht-Granulates durch die in der Trägerschicht fest eingebetteten Stabilisierungskörner weitgehend verhindert wird. Der aus der CH-A-611 959 bekannte Sportplatzbelag ist in seiner Herstellung aber recht aufwendig.

Hier will die Erfindung Abhilfe schaffen. Die Erfindung, wie sie in den Ansprüchen gekennzeichnet ist, löst die Aufgabe, einen Belag für Tennisplätze oder ähnlich beanspruchte Sportplätze zu schaffen, der an seiner Olzerfläche eine lose geschüttete Schicht Kunststoffteilchen aufweist, sewie ein Verfahren zur Herstellung dieser Kunststoffteilchen anzugeben, wobei der Belag auf weitgehend jedem beliebigen festen Untergrund, wie z. B. auf Asphalt, aufgebracht und gegebenenfalls von diesem wieder abgetragen werden kann und welcher bei einer Benutzung für den Sportler ebenso angenehm ist, wie ein Ziegelmehlplatz.

- -Die Erfindung wirdnAchstehend.anban4cines- durch mehrere Beispiele erläuterten Ausführungsweges näher beschrieben.

Die Anmelder haben gefunden, daß ein die gewünschten Eigenschaften aufweisender erfindungsgemäßer Belag nur aus einer lose geschütteten Schicht aus Teilchen auf Basis eines elastischen Kunststoffes bestehen kann, wenn zumindest der größere Teil der eingesetzten Teilchen in geometrisch definierter Form quader-, plättchen- oder schuppfenförmig ausgebildet sind.

Mit der Angabe »Teilchen auf Basis eines elastischen Kunststoffes« soll angedeutet werden, daß die Teilchen neben dem Kunststoff in üblicher Weise Füllstoffe, Alterungsmittel, Stabilisatoren, Verarbeitungshilfsstoffe, Farbstoffe und/ oder Pigmente sowie anorganische Beimengungen enthalten können.

Teilchen dieser Art haben nur eine geringe Rollneigung, was einerseits einer Stabilisierung der Schüttung auf dem Unterboden begünstigt und, andererseits, bei Abbremsbewegungen des Sportlers zu einer erhöhten Bremswirkung bei dem gewünschten geringfügigen Ausgleiten führt.

Für die Herstellung der Teilchen gemäß dem erfindungsgemäßen Verfahren wird von einem Kunststoffband ausgegangen, dessen Dicke gleich einer der Dimensionen (z. B. der Dicke) der herzustellenden Teilchen ist. Dieses Kunststoffband wird nun von der Rolle kontinuierlich mit seiner Vorderkante über eine feststehende, mit kammartig gezahnter Schneidkante versehene Gegenschneide vorgeschoben. Mit dieser Gegenschneide arbeitet ein mit einem oder mehreren Schlagmessern bestückter Rotor zusammen, wobei die Schneidkanten der Schlagmesser ebenfalls kammartig gezahnt sind und mit der Zahnung der Gegenschneide zusammenwirken. Beim Rotieren der Schlagmesser werden dann von der Vorderkante des kontinuierlich vorgeschobenen Kunststoffbandes die gewünschten kleinen Kunststoffteilchen in der vorgesehenen Quader- bzw. Plättchenform abgetrennt.

Für die eingesetzten Kunststoffe, die vorteilhaft Ozon- und UV-beständig ausgerüstet sind, werden nachstehend einige Beispiele gegeben:

### Beispiel 1

Das zur Erzeugung der Teilchen eingesetzte Band besteht aus einem thermoplastischen Polyurethan-Elastomeren, wie aus Polyadditionsprodukten von Polyestern, Diisocyanaten und Kettenextendern, wie sie z. B. gemäß der Typenreihe 400 von der Firma EUROPOLYMERS LTD., England, angeboten werden.

### Beispiel 2

Das zur Teilchenerzeugung eingesetzte Band besteht aus einem Ein- oder Zweikomponenten-Polyurthansystem, wie z. B. aus einem modifizierten MDI und einer Äther-Glycol-Mischung, wie sie in einem kalthärtenden System der Type BAYSPORT der Firma BAYER, BRD, angeboten wird.

### Beispiel 3

Das zur Teilchenerzeugung eingesetzte Band besteht aus einem thermoplastischen Kautschuk, der insbesondere durch Kopolymerisation von Styrol und Butadien hergestellt ist und wie er z. B. von der Firma SHELL CHEMIE, Wien, angeboten wird.

### Beispiel 4

Das zur Teilchenerzeugung eingesetzte Band besteht aus einem modifizierten PVC-Compound. Das Modifizierungsmittel kann dabei ein Polyurethan-Elastomeres sein, wie es z. B. von der Firma EUROPOLYMERS LTD., England, unter der Type 707 geliefert wird, oder ein Permanentweichmacher auf Kunstharzbasis sein, wie er von der Firma Du Pont, Schweiz, unter der Type EL-VALOY 741 angeboten wird.

## Patentansprüche

1. Belag für Tennisplätze oder ähnlich beanspruchte Sportplätze, der zumindest an seiner Oberfläche eine lose geschüttete, Kunststoffteilchen enthaltende Schicht aufweist, dadurch gekennzeichnet, daß die lose geschüttete Schicht zumindest zum größten Teil aus Teilchen auf Basis eines elastischen Kunststoffes besteht, die in geometrisch definierter Form quader-, plättchen- oder schuppenförmig ausgebildet sind.

2. Belag nach Anspruch 1, dadurch gekennzeichnet, daß er ausschließlich aus der auf einem Untergrund aufgebrachten lose geschütteten Schicht besteht.

3. Belag nach Anspruch 1 oder 2, dadurch gekennzeichnet, daß die plättchen- oder schuppenförmigen Teilchen eine Dicke von maximal 1,5 mm, insbesondere jedoch von maximal 1,0 mm, und senkrecht dazu -- in der Plättchen- bzw. Schuppenebene-Abmessungen von maximal 5 mm aufweisen.

4. Belag nach einem der Ansprüche 1 bis 3, dadurch gekennzeichnet, daß die Schüttung Teilchen auf Basis eines thermoplastischen Polyurethan-Elastomeren enthält.

5. Belag nach einem der Ansprüche 1 bis 3, dadurch gekennzeichnet, daß die Schüttung Teilchen aus Basis eines Ein- oder Zweikomponenten-Potyurethansystems enthält.

6. Belag nach einem der Ansprüche 1 bis 3, dadurch gekennzeichnet, daß die Schüttung Teilchen auf Basis eines thermoplastischen Kautschuks enthält.

7. Belag nach einem der Ansprüche 1 bis 3, dadurch gekennzeichnet, daß die Schüttung Teilchen auf Basis eines modifizierten PVC-Compounds enthält.

8. Verfahren zur Herstellung der in der losen Schüttung gemäß den Ansprüchen 1 bis 7 eingesetzten Teilchen auf Basis eines elastischen Kunststoffes, dadurch gekennzeichnet, daß das in Form eines Bandes vorliegende Teilchenmaterial mit der Bandvorderkante über eine Gegenschneide geschoben wird und die Teilchen mit Hilfe von mit dieser Gegenschneide zusammenwirkenden Schlagmessern von der Bandvorderkante abgetrennt werden.

9. Verfahren nach Anspruch 8, dadurch gekennzeichnet, daß die Schneidkante der feststehenden Gegenschneide kammartig gezahnt ausgebildet ist und mit den in analoger Weise kammartig gezahnten Schneidkanten der Schlagmesser zusammenwirkt.

## Claims

1. Covering for tennis courts or sports arenas subjected to similar stresses, which covering has, at least on its surface, a loosely scattered layer containing plastics particles, characterised in that the loosely scattered layer consists, at least for the greatest part, of particles based on a resilient plastic which particles are in a geometrically defined cuboid, platelet or flake shape.

2. Covering according to Claim 1, characterised in that it consists exclusively of the loosely scattered layer applied to a base.

3. Covering according to Claim 1 or 2, characterised in that the platelet-shaped or flake- shaped particles have a thickness of at most 1.5 mm, more especially of at most 1.0 mm, and have, at right angles thereto - in the plane of the platelet or flake - dimensions of at most 5 mm.

4. Covering according to one of Claims 1 to 3, characterised in that the scattered material contains particles based on a thermoplastic polyurethane elastomer.

5. Covering according to one of Claims 1 to 3, characterised in that the scattered material contains particles based on a one- or two-component polyurethane system.

6. Covering according to one of Claims 1 to 3, characterised in that the scattered material contains particles based on a thermoplastic rubber.

7. Covering according to one of Claims 1 to 3, characterised in that scattered material contains particles based on a modified PVC compound.

8. Process for the manufacture of the particles, based on resilient plastic, employed in the loose scattered material according to Claims 1 to 7, characterised in that the particle material, in the form of a strip, is pushed with a tape front edge over a backing blade and the particles are severed from the tape front edge by means of flying cutters cooperating with this backing blade.

9. Process according to Claim 8, characterised in that the cutting edge of the fixed counter- blade has comb-like teeth and cooperates with the cutting blades, which analogously have comb-like teeth, of the flying cutters.

## Revendications

1. Revêtement pour des courts de tennis ou des terrains de sport à usage similaire, qui présente au moins à sa surface extérieure une couche comportant des particules de matière plastique réparties de façon aléatoire, caractérisé en ce que la couche répartie aléatoire est constituée, au moins pour la plus grand part, de particules à base d'une matière plastique élastique, qui se présentent sous forme géométriquement définie en carrés, en plaquettes, ou en écailles.

2. Revêtement selon la revendication 1, caractérisé en ce qu'il se compose exclusivement d'une couche à répartition aléatoire disposée sur une sous-couche.

3. Revêtement selon la revendication 1 ou 2, caractérisé en ce que les particules en forme de plaquettes ou décailles présentent une épaisseur maximale de 1,5 mm, en particulier, au plus de 1,0 mm et perpendiculairement au plan des plaquettes ou des écailles, un encombrement maximal de 5 mm.

4. Revêtement selon l'une des revendications 1 à 3, caractérisé en ce que les particules réparties contiennent des élastomères à base de polyuréthane thermoplastique.

5. Revêtement selon l'une des revendications 1 à 3, caractérisé en ce que les particules réparties sont à base d'un complexe polyuréthane à un ou deux composants.

6. Revêtement selon l'une des revendications 1 à 3, caractérisé en ce que les particules de répartition sont à base de caoutchouc thermoplastique.

7. Revêtement selon l'une des revendications 1 à 3, caractérisé en ce que les particules de répartition sont à base de composé PVC modifié.

8. Procédé pour la fabrication des particules à répartition aléatoire à base de matériau plastique élastique selon l'une des revendications 1 à 7, caractérisé en ce que le matériau particulaire se présente sous la forme de bande dont le bord avant est refoulé sur une contre-lame et en ce que les particules sont écartées du bord avant de la bande à l'aide du couteau frappeur coopérant avec cette contre-lame.

9. Procédé selon la revendication 8, caractérisé en ce que le tranchant de la contre-lame fixe présente une denture en forme de peigne et coopère avec le tranchant du couteau frappeur doté de la même façon d'une denture en forme de peigne.
